# EUROPÄISCHE PATENTSCHRIFT

(11) **EP 1 937 923 B1**
(45) Veröffentlichungstag und Bekanntmachung des Hinweises auf die Patenterteilung: **28.10.2009**
(21) Anmeldenummer: 06792260.9
(22) Anmeldetag: 26.09.2006
(51) Int. Cl.: E05D 5/02, E05D 7/04

(54) **MONTAGEANORDNUNG VON BESCHLAGTEILEN, INSBESONDERE VON BANDTEILEN AN EINEM RAHMEN ODER AN EINEM FLÜGEL**
MOUNTING ASSEMBLY FOR FITTINGS, IN PARTICULAR STRIP PARTS ON A FRAME OR CASEMENT
SYSTEME DE MONTAGE DES FERRURES, NOTAMMENT DE ELEMENTS SOUS FORME DE BANDES, SUR UN CADRE OU UN VANTAIL

(30) Priorität: 20.10.2005 DE 202005016552 U
(43) Veröffentlichungstag der Anmeldung: 02.07.2008
(73) Patentinhaber: Dr. Hahn GmbH & Co. KG, 41189 Mönchengladbach-Wickrath (DE)
(72) Erfinder: STEINFELD, Ingo, 40764 Langenfeld (DE)
(74) Vertreter: Kluin, Jörg-Eden
(86) Internationale Anmeldenummer: PCT/EP2006/009313
(87) Internationale Veröffentlichungsnummer: WO 2007/045326

(56) Entgegenhaltungen:
- EP-A2- 0 098 257
- EP-A2- 0 259 618
- DE-U1- 20 218 699
- DE-U1- 20 316 622
- GB-A- 183 387

## Beschreibung

Die Erfindung betrifft eine Montageanordnung zur Befestigung von Beschlagteilen, insbesondere von Bandteilen, an einem Rahmen oder an einem Flügel, mit einer das Beschlagteil in einer Lochung durchsetzenden Befestigungsschraube.

Eine derartige Montageanordnung zur Befestigung von Beschlagteilen an einem Mehrkammerprofil eines Rahmens oder eines Flügels ist aus der DE 202 18 699 U1 bekannt. Sie umfasst eine das Beschlagteil in einer Lochung durchsetzende Befestigungsschraube, die in eine Gewindebohrung einer Montageschraube eindrehbar ist, wobei letztere ein Außengewinde einer Länge umfasst, welches mehrere Wandungen des Hohlkammerprofils bei eingedrehter Montageschraube durchsetzt. Zur Befestigung eines Beschlagteils wird selbiges aufgesetzt und die Befestigungsschraube in die Gewindebohrung der vormontierten Montageschraube eingedreht, bis das Beschlagteil festgelegt ist.

Zwar ist mit dieser Anordnung eine sichere Befestigung des Beschlagteils auch bei Hohlkammerprofilen aufweisenden Rahmen bzw. Flügeln gewährleistet, da Haltekräfte in mehrere Profilwandungen eingeleitet werden, nachteilig ist jedoch, dass es zur Justierung des Beschlagteils in einer Richtung parallel zur Befestigungsfläche an dem Rahmen bzw. an dem Flügel, wie dies beispielsweise erforderlich ist, um den Andruck einer zwischen dem Flügel und dem Rahmen befindlichen Dichtungsanordndung einstellen zu können, zusätzlicher Maßnahmen an dem Beschlagteil bedarf, wodurch der mit dem Beschlagteil verbundene Herstellungsaufwand erhöht wird.

Aus der EP 0 098 257 A2 ist eine weitere Montageanordnung mit einer das Beschlagteil durchsetzenden Befestigungsschraube bekannt, die in ihrem das Beschlagteil durchsetzenden Bereich eine Exzenterhülse umfasst, die um die Schraubenachse rotierbar auf der Befestigungsschraube angeordnet ist. Durch Drehbetätigung der Exzenterhülse kann eine Verlagerung des Beschlagteils zum Zwecke der Justierung erfolgen.

Nachteilig ist bei dieser Montageanordnung, dass die Gefahr einer unerwünschten Dejustierung beim Anziehen der Befestigungsschraube besteht.

Der Erfindung liegt daher die Aufgabe zugrunde, eine Montageanordnung zur Befestigung von Beschlagteilen, insbesondere von Bandteilen an einem Rahmen oder an einem Flügel zu schaffen, mittels welcher eine sichere und präzise Befestigung und gleichzeitig eine einfache Justierung des Beschlagteils an dem Rahmen bzw. dem Flügel in einer Richtung parallel zur Befestigungsfläche möglich ist.

Diese Aufgabe wird durch die in Anspruch 1 wiedergegebene Montageanordnung gelöst.

Dadurch, dass die Befestigungsschraube in ihrem das Beschlagteil durchsetzenden Bereich eine Exzenterhülse umfasst, die um die Schraubenachse rotierbar auf der Befestigungsschraube angeordnet ist, kann eine Justierung parallel zur Befestigungsfläche des Beschlagteils auf einfache Weise dadurch erfolgen, dass die Exzenterhülse in verschiedene Winkellagen gebracht wird. Aufgrund der Exzentrizität von äußerer und innerer Mantelfläche der Exzenterhülse verlagert sich bei einer Drehung der Exzenterhülse um die Schraubenachse das Bandteil parallel zur Befestigungsfläche. Der maximale Verstellweg wird hierbei überstrichen, wenn die Exzenterhülse um 180° gedreht wird.

Um zu verhindern, dass sich die Exzenterhülse selbsttätig verdreht, was zwangsläufig zu einer Dejustierung des Beschlagteils führen würde, ist es von Vorteil, Mittel vorzusehen, die eine Fixierung der Exzenterhülse in einer vorgegebenen Stellung erlauben. Diese Mittel sind erfindungsgemäß durch einen radial nach außen von der äußeren Mantelfläche der Exzenterhülse hervorragenden Vorsprung ausgebildet, der wahlweise in eine von mehreren komplementären, über den Innenumfang der Lochung verteilte Ausnehmungen in Eingriff bringbar ist. Eine Justierung des Beschlagteils ist dann stufenweise möglich, wobei der Verstellweg einer jeden Stufe durch die Exzentrizität und den Winkelabstand zweier benachbarter Ausnehmungen bestimmt ist.

Versuche haben gezeigt, dass für einen Fall, in dem die Exzentrizität etwa 3mm beträgt, eine ausreichend feinfühlige Justierung möglich ist, wenn der Winkelabstand der Ausnehmungen 90° beträgt.

Besonders bevorzugt ist es, wenn die Exzenterhülse in Richtung der Schraubenachse fixiert auf der Befestigungsschraube angeordnet ist, da sie somit während der Lagerung, des Transports und der Montage nicht verloren werden kann.

Um die Unverlierbarkeit zu bewerkstelligen, umfasst die Befestigungsschraube vorzugsweise einen Kopf, dessen Durchmesser größer als der Innendurchmesser der Exzenterhülse ist. Die Befestigungsschraube kann dann ferner auf der dem Kopf gegenüberliegenden Seite der Exzenterhülse einen Umfangsbund umfassen, der nach dem Aufschieben der Exzenterhülse beispielsweise durch eine Quetschbehandlung der Befestigungsschraube erzeugt werden kann.

Bei einer ganz besonders bevorzugten Ausführungsform der erfindungsgemäßen Montageanordnung ist die axiale Länge der Exzenterhülse größer als die Dicke des zu montierenden Beschlagteils. Hiermit ist gemeint, dass das Beschlagteil um den Betrag, den die Exzenterhülse länger als die Dicke des Beschlagteils ist, in Richtung der Schraubenachse zum Zwecke der Justierung in einer zur Befestigungsfläche senkrechten Richtung verlagert werden kann.

Bei einer besonders bevorzugten, konstruktiven Variante erfolgt die Verlagerung und Fixierung des Beschlagteils in der zur Befestigungsfläche senkrechten Richtung mit Hilfe eines Spindelantriebs, der zwischen dem Beschlagteil und dem Rahmen bzw. dem Flügel wirkt.

In der Zeichnung ist ein Ausführungsbeispiel einer erfindungsgemäßen Montageanordnung dargestellt. Es zeigen:
- Fig. 1: die erfindungsgemäße Montageanordnung am Beispiel eines Bandteils in einer perspektivischen Explosionsdarstellung;
- Fig. 2: eine Befestigungsschraube mit Exzenterhülse in einer perspektivischen, kopfseitigen Ansicht;
- Fig. 3: dieselbe Befestigungsschraube wie in Fig. 2 in einer gewindeseitigen, perspektivischen Ansicht;
- Fig. 4: die Befestigungsschraube gemäß Fig. 2 und 3 im Längsschnitt durch die Exzenterhülse;
- Fig. 5: Ausschnitt A in Fig. 4 in vergrößerter Darstellung sowie
- Fig. 5a) bis c): die Wirkungsweise der erfindungsgemäßen Montageanordnung am Beispiel des in Fig. 1 dargestellten Ensembles in einer Ansicht gemäß Fig. 1 von oben.

Die in der Zeichnung am Beispiel eines Bandteils 1 dargestellte Montageanordnung zur Befestigung von Beschlagteilen umfasst eine Befestigungsschraube 2, die das Bandteil 1 in einer Lochung 3 durchsetzt. Die Befestigungsschraube 2 weist einen Gewindefortsatz 4 mit einem Außengewinde auf, an den sich ein gewindeloser Bereich 5 eines größeren Durchmessers anschließt. Er wird begrenzt durch einen flachen Kopf 6, der radial über den gewindelosen Bereich 5 übersteht. Der Gewindefortsatz 4, der gewindelose Bereich 5 und der Kopf 6 sind konzentrisch zu einer Schraubenachse S ausgebildet. Der Kopf 6 umfasst zentral angeordnete Mittel 7 zum Ansetzen eines Drehwerkzeugs.

Wie insbesondere in Fig. 3 erkennbar ist, ist auf den gewindelosen Bereich 5 eine Exzenterhülse 8 aufgeschoben. Der Innendurchmesser der Exzenterhülse 8 ist so bemessen, dass diese im wesentlichen spielfrei um den gewindelosen Bereich 5 gedreht werden kann. Die Exzenterhülse weist einen kreisförmigen Außenquerschnitt auf, dessen Mittelpunkt bei dem dargestellten Ausführungsbeispiel um etwa 3mm versetzt zum Mittelpunkt des Innenquerschnitts liegt, wie dies durch die Achsen S und P in Fig. 2 und 3 verdeutlicht werden soll.

Die Exzenterhülse 8 umfasst einen sich von ihrer Mantelfläche 9 radial nach außen erstreckenden Vorsprung 10 der zwecks Fixierung der Exzenterhülse in einer bestimmten Winkellage wahlweise in eine von drei komplementären, radialen Ausnehmungen 11 in der Lochung 3 in Eingriff bringbar ist.

Bei dem in Fig. 1 und 5 dargestellten Ausführungsbeispiel ist das Innengewinde 13, in welches die Befestigungsschraube eindrehbar ist, zentral in einer Montageschraube 12 eingearbeitet, wie sie für sich genommen zur Anbringung von Beschlagteilen an Hohlkammerprofilen bereits bekannt ist. Es versteht sich, dass für den Fall, dass der Rahmen bzw. der Flügel geeignete mechanische Eigenschaften aufweisen, das Innengewinde 13 auch direkt in dem Rahmen- oder dem Flügelmaterial eingearbeitet sein kann.

Wie insbesondere Fig. 5 entnommen werden kann, weist die Befestigungsschraube 2 auf der dem Kopf 6 gegenüberliegenden Seite des gewindelosen Bereichs 5 einen Umfangsbund 14 auf, der verhindert, dass die Exzenterhülse 8 in Richtung der Schraubenachse S abgezogen und somit verloren werden kann.

Wie in Fig. 5 erkennbar ist, weist die Exzenterhülse 8 eine axiale Länge auf, die größer als die Dicke des zu montierenden Beschlagteils, hier die Dicke des Befestigungsteils 15 des Bandteils 1, ist, so dass das Bandteil auf der Exzenterhülse in Richtung der Schraubenachse S, d.h. senkrecht zur Befestigungsfläche 15 an dem Rahmen oder an dem Flügel zum Zwecke der Justierung verlagerbar ist.

Zur Verlagerung und Festlegung des Bandteils 1 in einer gewünschten Position in Richtung der Schraubenachse S dient ein in Fig. 1 schematisch dargestellter Spindelantrieb 16, der eine in eine Gewindebohrung 17 eingedrehte Verstellschraube 18 umfasst, deren flachzylindrischer Kopf 19 in eine in der Zeichnung nicht dargestellte C-förmige Nut eingeschoben und daher bezüglich des Bandteils 1 in Richtung der Schraubenachse S fixiert ist.

Die Verstellschraube 18 weist an ihrem Kopf 19 Mittel 20 zum Angriff eines in der Zeichnung nicht dargestellten Drehwerkzeugs auf, welches durch eine in dem Bandteil vorgesehene Bohrung 21 mit der Verstellschraube 18 in Eingriff bringbar ist.

Die Funktionsweise der erfindungsgemäßen Montageanordnung soll nun anhand von Fig. 5a) bis c) erläutert werden. In Fig. 5a) ist eine Mittelstellung der Exzenterhülse 8 dargestellt, in welcher selbige in der in Fig. 5 dargestellten Ansicht gemäß Fig. 1 von oben auf beiden Seiten der Befestigungsschraube 2 etwa dieselbe Dicke aufweist.

Wird nun die Exzenterhülse 8 in der in Fig. 5b) dargestellten, um 90° gedrehten Position in die Lochung 3 eingesetzt, in der sich die dickere Wandung der Exzenterhülse gemäß Fig. 5b) oben befindet, so wird das Bandteil 1 parallel zur Befestigungsfläche 15 gemäß Fig. 5 nach oben verlagert, wodurch der Andruck des Flügels an eine zwischen dem Rahmen und dem Flügel der Dichtungsanordnung erhöht würde.

Wird umgekehrt - wie in Fig. 5c) dargestellt ist - die Exzenterhülse ausgehend von der in Fig. 5a) dargestellten Mittelstellung um 90° in die andere Richtung gedreht, so verlagert sich das Bandteil gemäß Fig. 5 nach unten, der Dichtungsandruck wird reduziert. Es versteht sich, dass der maximale Verstellweg X von der Größe der Exzentrizität der Exzenterhülse abhängt.

### Bezugszeichenliste:

- 1: Bandteil
- 2: Befestigungsschraube
- 3: Lochung
- 4: Gewindefortsatz
- 5: Gewindeloser Bereich
- 6: Kopf
- 7: Mittel
- 8: Exzenterhülse
- 9: Mantelfläche
- 10: Vorsprung
- 11: Ausnehmungen
- 12: Montageschraube
- 13: Innengewinde
- 14: Umfangsbund
- 15: Befestigungsfläche
- 16: Spindel
- 17: Gewindebohrung
- 18: Verstellschraube
- 19: Kopf
- 20: Mittel
- 21: Bohrung
- P: Achse
- S: Achse
- X: Verstellweg

## Patentansprüche

1. Montageanordnung zur Befestigung von Beschlagteilen, insbesondere von Bandteilen (1) an einem Rahmen oder an einem Flügel,
mit einem Beschlagteil, insbesondere Bandteil (1),
mit einer das Beschlagteil in einer Lochung (3) durchsetzenden Befestigungsschraube (2),
die in ihrem das Beschlagteil durchsetzenden Bereich eine Exzenterhülse (8) umfasst, die um die Schraubenachse (S) rotierbar auf der Befestigungsschraube (2) angeordnet ist, **dadurch gekennzeichnet, dass** die Exzenterhülse (8) einen radial nach außen gerichteten Vorsprung (10) aufweist, der wahlweise in eine von mehreren komplementären, über den Innenumfang der Lochung (3) verteilte Ausnehmungen (11) in Eingriff bringbar ist.

2. Montageanordnung nach Anspruch 1, **dadurch gekennzeichnet, dass** die Exzentrizität der Exzenterhülse (8) etwa 3mm und der Winkelabstand der Ausnehmungen (11) etwa 90° beträgt.

3. Montageanordnung nach Anspruch 1 oder 2, **dadurch gekennzeichnet, dass** die Exzenterhülse (8) in Richtung der Schraubenachse (S) fixiert auf der Befestigungsschraube (2) angeordnet ist.

4. Montageanordnung nach Anspruch 3, **dadurch gekennzeichnet, dass** die Befestigungsschraube (2) einen Kopf (6) umfasst, dessen Durchmesser größer als der Innendurchmesser der Exzenterhülse (8) ist.

5. Montageanordnung nach Anspruch 3 oder 4, **dadurch gekennzeichnet, dass** die Befestigungsschraube (2) auf der dem Kopf (6) gegenüberliegenden Seite der Exzenterhülse (8) einen Umfangsbund (14) umfasst.

6. Montageanordnung nach einem der Ansprüche 1 bis 5, **dadurch gekennzeichnet, dass** die axiale Länge der Exzenterhülse (8) größer als die Dicke des zu montierenden Beschlagteils ist.

7. Montageanordnung nach Anspruch 6, **dadurch gekennzeichnet, dass** ein Spindelantrieb (16) zur Verlagerung des Beschlagteils in Richtung der Schraubenachse (S) vorgesehen ist.

## Claims

1. Mounting arrangement for the fastening of furniture parts, in particular of hinge parts (1) on a frame or on a wing, with a furniture part, in particular hinge part (1), and with a fastening screw (2) which passes through the furniture part in a hole (3) and which comprises, in its region passing through the furniture part, an eccentric sleeve (8) which is arranged on the fastening screw (2) rotatably about the screw axis (S), **characterized in that** the eccentric sleeve (8) has a projection (10) which is directed radially outwards and which can be brought into engagement selectively into one of a plurality of complementary recesses (11) distributed over the inner circumference of the hole (3).

2. Mounting arrangement according to Claim 1, **characterized in that** the eccentricity of the eccentric sleeve (8) amounts to about 3 mm and the angular spacing of the recesses (11) amounts to about 90°.

3. Mounting arrangement according to Claim 1 or 2, **characterized in that** the eccentric sleeve (8) is arranged, fixed in the direction of the screw axis (S), on the fastening screw (2).

4. Mounting arrangement according to Claim 3, **characterized in that** the fastening screw (2) comprises a head (6), the diameter of which is larger than the inside diameter of the eccentric sleeve (8).

5. Mounting arrangement according to Claim 3 or 4, **characterized in that** the fastening screw (2) comprises a circumferential collar (14) on that side of the eccentric sleeve (8) which lies opposite the head (6).

6. Mounting arrangement according to one of Claims 1 to 5, **characterized in that** the axial length of the eccentric sleeve (8) is greater than the thickness of the furniture part to be mounted.

7. Mounting arrangement according to Claim 6, **characterized in that** a spindle drive (16) is provided for displacing the furniture part in the direction of the screw axis (S).

## Revendications

1. Système de montage pour la fixation de ferrures, en particulier d'éléments en forme de bande (1) sur un cadre ou un vantail, comprenant
une ferrure, en particulier un élément en forme de bande (1),
une vis de fixation (2) traversant la ferrure dans un perçage (3),
qui comprend dans sa région traversant la ferrure une douille excentrée (8), qui est disposée sur la vis de fixation (2) de manière à pouvoir tourner autour de l'axe de la vis (S), **caractérisé en ce que** la douille excentrée (8) présente une saillie (10) orientée radialement vers l'extérieur, qui peut être amenée en prise de manière sélective dans un parmi plusieurs évidements (11) complémentaires répartis sur la périphérie interne du perçage (3).

2. Système de montage selon la revendication 1, **caractérisé en ce que** l'excentricité de la douille excentrée (8) vaut environ 3 mm et la distance angulaire entre les évidements (11) est d'environ 90°.

3. Système de montage selon la revendication 1 ou 2, **caractérisé en ce que** la douille excentrée (8) est disposée dans la direction de l'axe de la vis (S) de manière fixée sur la vis de fixation (2).

4. Système de montage selon la revendication 3, **caractérisé en ce que** la vis de fixation (2) comprend une tête (6), dont le diamètre est supérieur au diamètre intérieur de la douille excentrée (8).

5. Système de montage selon la revendication 3 ou 4, **caractérisé en ce que** la vis de fixation (2) comprend, du côté de la douille excentrée (8) opposé à la tête (6), un épaulement périphérique (14).

6. Système de montage selon l'une quelconque des revendications 1 à 5, **caractérisé en ce que** la longueur axiale de la douille excentrée (8) est plus longue que l'épaisseur de la ferrure à monter.

7. Système de montage selon la revendication 6, **caractérisé en ce que** l'on prévoit un entraînement à broche (16) pour le décalage de la ferrure dans la direction de l'axe de la vis (S).
